# EUROPÄISCHE PATENTSCHRIFT

(11) **EP 0 179 453 B1**
(45) Veröffentlichungstag und Bekanntmachung des Hinweises auf die Patenterteilung: **17.05.1989**
(21) Anmeldenummer: 85113435.3
(22) Anmeldetag: 23.10.1985
(51) Int. Cl.: F21S 3/02

(54) **Feuchtraumleuchte**
Lighting fixture for humid environments
Armature lumineuse pour locaux humides

(30) Priorität: 26.10.1984 DE 8431426 U
(43) Veröffentlichungstag der Anmeldung: 30.04.1986
(73) Patentinhaber: ITT Reiss International GmbH, D-88069 Tettnang (DE)
(72) Erfinder: Reusch, Rudolf, D-7991 Eriskirch (DE); Wöllhaf, Gabriele, D-7996 Meckenbeuren (DE)
(74) Vertreter: Dreiss, Uwe, Prof. Dr. jur. Dipl.-Ing. M.Sc.

(56) Entgegenhaltungen:
- DE-U- 8 329 137
- US-A- 2 772 347
- US-A- 3 712 981
- US-A- 4 384 318

## Beschreibung

Die Erfindung geht aus von einer Feuchtraumleuchte der im Oberbegriff des Anspruchs 1 näher bezeichneten Ausführung, wie sie zum bekannten Stand der Technik gehört.

Der Erfindung liegt die Aufgabe zugrunde, eine Feuchtraumleuchte des im Oberbegriff des Anspruchs 1 bezeichneten Typs so zu verändern, daß sie die Verwendung von einseitig gesockelten Leuchtstofflampen gestattet und kostengünstig herstellbar ist. Diese Aufgabe wird erfindungsgemäß durch die im kennzeichnenden Teil dieses Anspruchs angegebenen konstruktiven Maßnahmen gelöst. Vorteilhafte Ausgestaltungen des Gegenstandes nach Anspruch 1 sind den Unteransprüchen zu entnehmen.

Die L-förmig abgebogene Geräteschiene kann vorteilhaft einfach hergestellt werden. Sie läßt sich problemlos bestücken und verdrahten sowie mühelos im Gehäuse fixieren. Der als billiges Blechstanzteil herstellbare Reflektor kann durch Stecken und Anschrauben mittels nur einer Schraube auf einfache Weise im Leuchtengehäuse befestigt werden. Der Reflektor sorgt außerdem zusammen mit der problemlos durch Aufrasten am Gehäuse staubund spritzwasserdicht fixierbaren Leuchtenwanne für eine gute lichttechnische Nutzung der Leuchtstofflampe. Weitere Vorteile sind in der Beschreibung angegeben.

Die Erfindung wird anhand eines in Zeichnungen dargestellten Ausführungsbeispieles wie folgt näher erläutert. In den Zeichnungen zeigen:
Fig. 1 eine Feuchtraumleuchte teilweise längsgeschnitten, in der Seitenansicht;
Fig. 2 die Feuchtraumleuchte der Fig. 1 mit zum Teil entfernt dargestellter Leuchtenwanne, in der Unteransicht;
Fig. 3 die Feuchtraumleuchte gemäß Schnittlinie A-B der Fig. 1;
Fig. 4 einen Ausschnitt der Feuchtraumleuchte mit Blick auf die Rastverbindung von Leuchtenwanne und Gehäuse, quergeschnitten;
Fig. 5 einen Ausschnitt der Leuchtenwanne mit daran befestigter Kappe, quergeschnitten;
Fig. 6 einen Ausschnitt von Geräteschiene und Reflektor während der Montage, in perspektivischer Ansicht.

In den Figuren 1 bis 3 ist die Feuchtraumleuchte allgemein mit 1 bezeichnet. Sie besteht im wesentlichen aus einem Gehäuse 2 mit einer verschiedene Installationseinrichtungen tragenden Geräteschiene 3 sowie einem Reflektor 4 und einer lösbar am Gehäuse 2 befestigten, transparenten Leuchtenwanne 5.

Bei dem Gehäuse 2 handelt es sich um einen einstückigen, trogförmig gespritzten Kunststoffkörper, welcher am Gehäuseboden 6 mit wenigstens zwei nach außen vorstehenden Befestigungsaugen 7 für die Leuchte und außer einer eingezogenen schrägen Kabeleinführung 8 innen, mit zwei Tiefzügen 9 für die Befestigung der Geräteschiene 3 versehen ist. Außerdem weist das Gehäuse 2 einen umlaufenden Stehrand 10 und eine gegenüber diesem tiefer liegende Nut 11 auf, die eine vorzugsweise aus einer Rundschnur gebildete Dichtung 12 aufnimmt (Fig. 3 und 4).

Die Geräteschiene 3 besteht aus einem in der Seitenansicht im wesentlichen L-förmig aussehenden Blechstanzbiegeteil U-förmigen Querschnitts. Wie insbesondere die Fig. 1 und 2 zeigen, ist ihr längerer Schenkel 13 mit einem Vorschaltgerät 14 sowie einer Anschlußklemme 15 und ihr um 90_{°} abgewinkelter kürzerer Schenkel 16 mit einer Kabeltülle 17 sowie einer Lampenfassung 18 bestückt. Die Teile werden nach ihrer vorzugsweise durch Aufstecken erfolgenden Befestigung verdrahtet, wobei das Vorschaltgerät 14 nur an einem Befestigungsende in eine entsprechende Ausbildung der Geräteschiene 3 gesteckt ist, während das andere Befestigungsende mittels einer in einen Durchzug der Geräteschiene 3 eingedrehten Blechschraube fixiert ist. Der Aktivteil des Vorschaltgerätes 14 ist dabei durch die seitlichen Abkantungen des längeren Schenkels 13 der Geräteschiene 3 abgeschirmt. Das heißt, daß die seitlichen Abkantungen der Bauhöhe des Vorschaltgerätes 14 entsprechen, wodurch letzteres eine vollständig im U-Profil der Geräteschiene 3 versenkte Lage einnimmt. Der kürzere Geräteschienen- Schenkel 16 weist nur relativ schmale, der mechanischen Versteifung dienende seitliche Abkantungen auf, die vorzugsweise auf der den längeren Schenkel 13 aufweisenden Seite der Geräteschiene 3 angeordnet sind. In dem in Befestigungslage der Geräteschiene 3 über den Stehrand 10 des Gehäuses 2 hinausragenden Endbereich des kürzeren Schenkels 16 ist eine spezielle Ausnehmung für die Rastbefestigung der Lampenfassung 18 enthalten, welche vom längeren Schenkel 13 her gesehen hinter dem kürzeren Schenkel 16 im Abdeckbereich der Leuchtenwanne 5 angeordnet ist. Die Lampenfassung 18 ist für G 23 Leuchtmittel ausgebildet, bei denen es sich um einseitig gesockelte, U-förmige Leuchtstofflampen handelt. Wie in Fig. 1 schematisch dargestellt ist, erstreckt sich eine in die Fassung gesteckte Leuchtstofflampe 19 in parallelem Abstand zum längeren Schenkel 13 der Geräteschiene 3, welcher jedoch kürzer bemessen ist als die Gehäuselänge.

Die außerhalb des Leuchtengehäuses komplett vormontierte Geräteschiene 3 wird zur Befestigung mit dem längeren Schenkel 13 und mit Abstand zum Gehäuseboden 6 so auf die Tiefzüge 9 des Gehäuses 2 gelegt, daß ihre Abkantungen zur offenen Gehäuseseite gerichtet sind. An schließend wird mit einem einfachen Werkzeug je eine Sicherungsscheibe 20 auf einen aus jedem Tiefzug 9 hervorstehenden Zapfen 21 gedrückt, wobei sich die Innenverzahnung der Sicherungsscheibe 20 am Zapfen 21 verstemmt. In dieser Befestigungslage erstreckt sich die Lampenfassung 18 bei montierter Leuchtenwanne 5 zwischen dem kürzeren Schenkel 16 der Geräteschiene 3 und dem nächstliegenden Wannenende.

Wie die Fig. 3 zeigt, weist der vorzugsweise aus Blech gestanzte Reflektor 4 in Einbaulage an seinen Längsseiten je eine zum Gehäuse 2 gerichtete Abbiegung 22 auf, die mit ihrer unteren Kante auf den freien Enden von wenigstens zwei Stützrippen 23 liegt. Die Stützrippen 23 sind mit Abstand zueinander so an den Innenseiten des Gehäuses 2 angeformt, daß sie sich quer zu dessen Längsachse erstrecken und in etwa auf der Höhe des Stehrandes 10 enden. Ebenfalls ungefähr auf Stehrandhöhe sind im kürzeren Schenkel 16 der Geräteschiene 3 mit Abstand nebeneinander zwei V-förmige Schlitze 24 vorgesehen. In diese wird der Reflektor 4 bei der Montage mit zwei an einem Ende entsprechend vorstehenden, ebenen Lappen 25 eingesteckt (Fig. 6), während das andere Reflektorende an einen säulenförmigen Tiefzug des Gehäuses 2 geschraubt wird (nicht dargestellt). Weil die Schlitze 24 in der Geräteschiene 3, das freie Ende des säulenförmigen Durchzuges im Gehäuse 2 und die Auflageflächen seiner Stützrippen 23 annähernd in einer Ebene liegen, erhält der Reflektor 4 eine um die Leuchtenlängsachse verlaufende Wölbung, die in Abhängigkeit vom Maß der längsseitigen Abbiegungen 22 und je nach gewünschter Lichtreflexion eine schwache bis starke Krümmung aufweist oder bei fehlenden Abbiegungen 22 gänzlich entfällt.

Der fertig montierte Reflektor 4 ist in der Feuchtraumleuchte 1 zwischen Vorschaltgerät 14 und Leuchtstofflampe 19 angeordnet, wo er sich zwischen dem kürzeren Schenkel 16 der Geräteschiene 3 bis kurz vor das Ende der Leuchtenwanne 5 erstreckt. Über die sich bei der Montage in den V-förmigen Schlitzen 24 verstemmenden Blechlappen 25 wird der Reflektor 4 auch elektrisch mit der Geräteschiene 3 verbunden, die bei installierter Leuchte ihrerseits über die Anschlußklemme 15 mit dem Schutzleiter verbunden ist.

In Fig. 4 ist die Ausführung der Rastverbindung zwischen Gehäuse 2 und Leuchtenwanne 5 dargestellt. Letztere besteht aus einem transparenten Kunststoffkörper mit einem umlaufenden Stehrand 26 und einer in parallelem Abstand dazu ebenfalls umlaufenden Abschlußleiste 27. Diese ist auf der in Einbaulage sichtbaren Unterseite aus der Wannenwölbung heraus nach außen gerundet, während ihre Oberseite eine ebene Fläche bildet. Auf jeder Längsseite weist die Abschlußleiste 27 wenigstens zwei bis an die ursprüngliche Wandungsdicke reichende Ausnehmungen 28 auf, über denen mit Abstand und jeweils mittig eine nach außen gerichtete Rastnase 29 angeordnet ist. Die horizontal verlaufende Unterseite der Rastnase 29 bildet eine Rastschulter und die Rastnasenoberseite eine Auflaufschräge. Durch Andrücken der Leuchtenwanne 5 gegen den Stehrand 10 des Gehäuses 2 schnappen die Rastnasen 29 in entsprechende Durchbrüche 30 dieses Stehrandes 10 ein. Hierbei werden Gehäuse 2 und Leuchtenwanne aneinander befestigt und zugleich das freie Ende des Stehrandes 26 der Leuchtenwanne 5 in die Dichtung 12 des Gehäuses gedrückt. Um ein leichtes Einrasten zu gewährleisten, ist die untere Kante des Gehäuse-Stehrandes 10 in den Bereichen unterhalb der Durchbrüche 30 innen abgeschrägt, so daß sich der Stehrand 10 ohne großen Kraftaufwand elastisch auslenken läßt.

Die ebene Oberseite der Abschlußleiste 27 ist breiter als der Stehrand 10 des Gehäuses 2; daher wird zwischen diesem und dem Stehrand 26 der Leuchtenwanne 5 im Bereich jeder Ausnehmung 28 eine schlitzförmige Öffnung 31 gebildet (Fig. 4), in die ein einfaches Werkzeug 32, wie z.B. ein Schraubendreher einsteckbar ist. Damit läßt sich der Gehäuserand nach außen drücken, wodurch die Verrastung aufgehoben wird und die Leuchtenwanne 5 vom Gehäuse 2 abgenommen werden kann.

Bei der Feuchtraumleuchte 1 wird der von der Leuchtstofflampe 19 nicht erhellte Leuchtenteil mit der Lampenfassung 18, insbesondere im Betriebszustand als ein von außen sichtbarer Dunkelraum wahrgenommen. Um diesen Eindruck zu vermeiden, ist die sonst durchgehend glatte Leuchtenwanne 5 bei dem in Fig. 1 dargestellten Ausführungsbeispiel im Bereich der Lampenfassung 18 etwas nach innen eingezogen und durch eine aufgerastete, aus lichtundurchlässigem Werkstoff bestehende Kappe 33 abgedeckt.

Die Kappe 33 entspricht in der äußeren Form dem anderen Wannenende und sie weist einen dem Querschnitt der Abschlußleiste 27 angepaßten Kappenrand 34 auf (Fig. 5). Unterhalb des Kappenrandes 34 ist vorzugsweise auf den beiden sich gegenüberstehenden Innenseiten je eine Rastnase 35 angeordnet, die beim Aufrasten der Kappe 33 auf die Leuchtenwanne 5 in entsprechend eingeformte Nischen 36 der Leuchtenwanne einschnappen. In dieser Befestigungslage schließt die Außenfläche der Kappe 33 mit der noch sichtbaren Außenfläche der Leuchtenwanne 5 glatt ab. Zwischen der abgedeckten Außenfläche der Leuchtenwanne 5 und der Kappeninnenseite wird jedoch durch mehrere in Leuchtenlängsrichtung innen an die Kappe 33 angeformte Rippen geringer Höhe ein Luftspalt gebildet, so daß eventuell eindringendes Wasser nicht in der Kappe stehen bleibt, sondern ablaufen kann.

Bei dem beschriebenen Ausführungsbeispiel wird die Kappe 33 mittels einer lösbaren Rastverbindung an der Leuchtenwanne 5 gehalten. Die hier an beiden Teilen notwendigen Ausbildungen können jedoch entfallen, wenn die Kappe 33 durch Kleben oder Schweißen an der Leuchtenwanne 5 befestigt wird.

## Patentansprüche

1. Feuchtraumleuchte (1) mit einem von einer transparenten Leuchtenwanne (5) und einer umlaufenden Dichtung (12) spritzwasserdicht abgedeckten Gehäuse (2), in dem an einer Geräteschiene (3) mit Reflektor (4) diverse iₗₗstallationseinrichtungen, wie Vorschaltgerät (14), Anschlußklemmen (15), Leuchtenverdrahtung etc. sowie wenigstens eine Lampenfassung (18) für eine Leuchtstofflampe (19) befestigt sind, dadurch gekennzeichnet, daß ein Teil der Installationseinrichtungen auf dem in der Lampenlängsachse verlaufenden längeren Schenkel (13) einer im wesentlichen L-förmigen Geräteschiene (3) und die Lampenfassung (18) am kürzeren, zur Lampenlängsachse senkrecht sich erstreckenden Schenkel (16) dieser Geräteschiene (3) befestigt ist und daß die unterhalb des Gehäuse-Stehrandes (10) im Abdeckbereich der Leuchtenwanne (5) befindliche Lampenfassung (18) sich zwischen kurzem Schenkel (16) und dem einen Wannenende, und der Reflektor (4) sich zwischen Vorschaltgerät (14) und eingesteckter Lampe (19) vom kürzeren Schenkel (16) ausgehend zum anderen Wannenende in parallelem Abstand zum längeren Schenkel (13) der Geräteschiene (3) erstreckt.

2. Feuchtraumleuchte nach Anspruch 1, dadurch gekennzeichnet, daß der längere Schenkel (13) der Geräteschiene (3) mit Abstand zum Gehäuseboden an Tiefzügen (9) des Gehäuses (2) befestigt ist, und daß dieser Geräteschienen-Schenkel (13) wenigstens im Bereich des Vorschaltgerätes (14) ein U-Profil mit darin vollständig versenkter Anordnung des Vorschaltgeräteaktivteils aufweist.

3. Feuchtraumleuchte nach Anspruch 1, dadurch gekennzeichnet, daß der Reflektor (4) an seinen Längsseiten mit je einer in Einbaulage zum Gehäuse (2) gerichteten Abbiegung (22) versehen ist, die mit ihren unteren Kanten auf Stützrippen (23) des Gehäuses (2) liegen und daß der Reflektor (4) einerseits am kürzeren Schenkel (16) der Geräteschiene (3) und andererseits an einem säulenförmigen Tiefzug des Gehäuses (2) befestigt ist.

4. Feuchtraumleuchte nach einem der Ansprüche 1 bis 3, dadurch gekennzeichnet, daß der Reflektor (4) an der Geräteschiene (3) in Schlitzen (24) steckt, die zusammen mit dem Ende des säulenförmigen Durchzuges und den Auflageflächen der Stützrippen (23) annähernd in einer Ebene angeordnet sind.

5. Feuchtraumleuchte nach Anspruch 4, dadurch gekennzeichnet, daß die Schlitze (24) der Geräteschiene (3) V-förmig und die Lappen (25) des Reflektors (4) eben sind, so daß die Geräteschiene (3) bei befestigtem Reflektor (4) über die in den Schlitzen (24) verstemmten Lappen (25) elektrische Erdungsverbindungen zum Reflektor (4) aufweist.

6. Feuchtraumleuchte nach Anspruch 1, dadurch gekennzeichnet, daß der Stehrand (10) des Gehäuses (2) auf seinen Längsseiten mehrere Durchbrüche (30) enthält, in denen die Leuchtenwanne (5) mittels an ihrem Stehrand (26) entsprechend angeformter Rastnasen (29) durch Einschnappen befestigt ist.

7. Feuchtraumleuchte nach Anspruch 1 oder 6, dadurch gekennzeichnet, daß die Leuchtenwanne (5) mit einer in parallelem Abstand zum Stehrand (26) umlaufenden Abschlußleiste (27) versehen ist, die unterhalb jeder Rastnase (29) eine Ausnehmung (28) aufweist.

8. Feuchtraumleuchte nach einem der Ansprüche 1, 6 oder 7, dadurch gekennzeichnet, daß bei montierter Leuchtenwanne (5) zwischen ihrem Stehrand (26) und dem Stehrand (10) des Gehäuses (2) eine Öffnung (31) qebildet ist, in welche zum Lösen der Rastverbindung ein Werkzeug (32) durch die Ausnehmung (28) in der Abschlußleiste (27) hindurch einsteckbar ist.

9. Feuchtraumleuchte nach einem der Ansprüche 1 oder 6 bis 8, dadurch gekennzeichnet, daß die transparente Leuchtenwanne (5) an dem die Lampenfassung (18) abdeckenden Ende nach innen eingezogen ist und in diesem Bereich mittels einer in der Außenform dem anderen Wannenende entsprechenden Kappe (33) aus lichtundurchlässigem Werkstoff abgedeckt ist.

10. Feuchtraumleuchte nach Anspruch 9, dadurch gekennzeichnet, daß die Befestigung der Kappe (33) aus mehreren an der Kappe (33) innen vorstehenden Rastnasen (35) besteht, die lösbar in entsprechend eingeformte Nischen (36) der Leuchtenwanne (5) eingreifen.

## Claims

1. Moisture-proof luminaire (1) having a housing (2) which is covered by a transparent bowl (5) and a circumferential seal (12) in a splashproof manner and in which various installation devices, such as a ballast (14), connecting terminals (15), luminaire wiring, etc., and at least one lamp holder (18) for a fluorescent lamp (19) are attached to an attachment rail (3) provided with a reflector (4), characterized in that part of the installation devices is attached to the longer leg (13) of an essentially L-shaped attachment rail (3), which longer leg (13) extends in the direction of the longitudinal lamp axis, that the lamp holder (18) is attached to the shorter leg (16) of said attachment rail (3), which shorter leg (16) extends in a direction perpendicular to the longitudinal lamp axis, and that the lamp holder (18), located below the raised edge (10) of the housing in the area covered by the bowl (5), extends between the short leg (16) and one end of the bowl, while the reflector (4) extends between the ballast (14) and the inserted lamp (19) from the shorter leg (16) to the other end of the bowl in spaced relationship from and parallel to the longer leg (13) of the attachment rail (3).

2. A moisture-proof luminaire as claimed in claim 1, characterized in that the longer leg (13) of the attachment rail (3) is fastened to depressions (9) of the housing (2) in spaced relationship from the bottom of the housing (2), and that said attachment-rail leg (13) has, at least in the area of the ballast (14), a U-shaped section, with the active portion of the ballast completely sunk therein.

3. A moisture-proof luminaire as claimed in claim 1, characterized in that on each of its long sides, the reflector (4) has a bent portion (22) which is directed toward the housing (2) in the assembling position and whose lower edge rests on a supporting rib (23) of the housing (2), and that the reflector (4) is attached to the shorter leg (16) of the attachment rail (3) at one end and to a column-shaped portion of the housing (2) at the other.

4. A moisture-proof luminaire as claimed in any one of claims 1 to 3, characterized in that the reflector (4) is fixed in slots (24) of the attachment rail (3) which lie in approximately the same plane as the end of the column-shaped portion and the bearing surfaces of the supporting ribs (23).

5. A moisture-proof luminaire as claimed in claim 4, characterized in that the slots (24) in the attachment rail (3) have a V shape, while the lugs (25) of the reflector (4) are flat, so that when the reflector (4) is fixed in place, the attachment rail (3) has electric ground connections to the reflector (4) via the lugs (25) driven into the slots (24).

6. A moisture-proof luminaire as claimed in claim 1, characterized in that the raised edge (10) of the housing (2) has, on its long sides, several openings (30) in which the bowl (5) is fixed by means of corresponding locking lugs (29) which are formed on the raised edge (26) of the bowl (5) and snap into said openings (30).

7. A moisture-proof luminaire as claimed in claim 1 or 6, characterized in that the bowl (5) is provided with a circumferential cover strip (27) which extends parallel to and in spaced relationship from the raised edge (26) of the bowl (5) and has a recess (28) below each locking lug (29).

8. A moisture-proof luminaire as claimed in claim 1, 6 or 7, characterized in that with the bowl (5) fixed in place, an opening (31) into which a tool (32) can be inserted through the recess (28) in the cover strip (27) to disengage the bowl (5) is formed between the raised edge (26) of the bowl (5) and the raised edge (10) of the housing (2).

9. A moisture-proof luminaire as claimed in claim 1 or in any one of claims 6 to 8, characterized in that the transparent bowl (5) is reduced in section at the end covering the lamp holder (18) and is covered in this area with a cap (33) of opaque material corresponding in its outer shape to the other end of the bowl (5).

10. A moisture-proof luminaire as claimed in claim 9, characterized in that the cap (33) is fastened by means of several locking lugs (35) projecting inwardly therefrom which detachably engage corresponding niches (36) in the bowl (5).

## Revendications

1. Appareil d'éclairage (1) pour locaux humides comportant un boîtier (2) couvert de façon étanche aux éclaboussures par un écran d'éclairage transparent (5) et un joint d'étanchéité s'étendant sur son pourtour (12), divers équipements d'installation tels qu'un ballast (14), des bornes (15), un câblage électrique, etc. ainsi qu'au moins une douille de lampe (18) pour un tube fluorescent (19) étant fixés sur une monture (3) avec un réflecteur (4) disposée dans le boîtier (2), caractérisée en ce qu'une partie des équipements d'installation sont fixés sur l'aile la plus longue (13) de la monture (3) à peu près en forme de L, l'aile la plus longue (13) s'étendant sur l'axe longitudinale de la lampe, et que la douille de lampe (18) est fixée sur l'aile la plus courte (16) de la monture (3), l'aile la plus courte s'étendant perpendiculairement à l'axe longitudinal de la lampe, et en ce que la douille de lampe (18) disposée en-dessous de l'extrémité verticale (10) du boîtier dans la zone de recouvrement de l'écran d'éclairage (5) s'étend entre l'aile la plus courte (16) et l'une des extrémités de l'écran, et en ce que le réflecteur (4) s'étend entre le ballast (14) et une lampe insérée (19), à partir de l'aile la plus courte (16) jusqu'à l'autre extrémité de l'écran écarté de et s'étendant parallèlement à l'aile la plus longue (13) de la monture (3).

2. Appareil d'éclairage suivant la revendication 1, caractérisée en ce que l'aile la plus longue (13) de la monture (3) est fixée à une certaine distance du fond du boîtier (2) sur des parties embouties (9) de celui-ci, et en ce que ladite aile (13) de la monture a, au moins dans la zone du ballast (14), la forme d'un profilé en U dans lequel un agencement de la partie active du ballast est complètement noyé.

3. Appareil d'éclairage suivant la revendication 1, caractérisée en ce que chacun des côtés longitudinaux du réflecteur (4) est pourvu d'une partie cintrée (22) qui, dans sa position de montage, est dirigée vers le boîtier (2), les bords des parties cintrées prenant appui sur des nervures support (23) du boîtier (2), et en ce que le réflecteur (4) est fixé d'une part à l'aile la plus courte de la monture (3) et d'autre part à une partie emboutie en forme de colonne du boîtier (2).

4. Appareil d'éclairage suivant l'une des revendications 1 à 3, caractérisée en ce que le réflecteur (4) coopère avec des fentes (24) ménagées dans la monture (3), les fentes se trouvant à peu près dans le même plan que l'extrémité de la partie emboutie en forme de colonne et les portées des nervures support (23).

5. Appareil d'éclairage suivant la revendication 4, caractérisée en ce que les fentes (24) de la monture (3) sont en forme de V et que les languettes (25) du réflecteur (4) sont planes si bien que la monture (3) comporte, lorsque le réflecteur (4) est fixé, des liaisons avec le réflecteur (4) pour sa mise à la masse par l'intermédiaire des languettes (25) rabattues dans les fentes (24).

6. Appareil d'éclairage suivant la revendication 1, caractérisée en ce que l'extrémité verticale (10) du boîtier (2) comporte sur ses côtés longitudinaux plusieurs lumières (30) dans lesquelles l'écran d'éclairage (5) est fixé par encliquetage moyennant des ergots d'encliquetage (29) formés de façon complémentaire sur l'extrémité verticale de celui-ci.

7. Appareil d'éclairage suivant la revendication 1 ou 6, caractérisée en ce que l'écran d'éclairage (5) comporte un rebord de fermeture périphérique (27) écarté de et s'étendant parallèlement à l'extrémité verticale (26), le rebord de fermeture comportant un évidement (28) disposé en-dessous de chaque ergot d'encliquetage (29).

8. Appareil d'éclairage suivant la revendication 1, 6 ou 7, caractérisée en ce que, lorsque l'écran d'éclairage (5) est monté, une ouverture (38) est formée entre l'extrémité verticale (26) de l'écran et l'extrémité verticale (10) du boîtier (2), un outil (32) pouvant être introduit dans l'ouverture (31) afin de libérer la liaison à encliquetage à travers l'évidement (28) dans le rebord de fermeture (27).

9. Appareil d'éclairage suivant l'une des revendications 1 ou 6 à 8, caractérisée en ce que l'écran d'éclairage transparent (5) a son extrémité couvrant la douille de lampe (18) formée avec retrait vers l'intérieur et couverte dans cette zone moyennant un cache (33) en une matière opaque et ayant une forme extérieure correspondant à l'autre extrémité de l'écran.

10. Appareil d'éclairage suivant la revendication 9, caractérisée en ce que les moyens de fixation du cache (33) sont constitués de plusieurs ergots d'encliquetage (35) disposés sur le cache (33) et s'étendant vers l'intérieur, les ergots (35) coopérant de façon détachable avec des logements (36) correspondants formés dans l'écran d'éclairage (5).
